# EUROPÄISCHE PATENTSCHRIFT

(11) **EP 1 744 402 B1**
(45) Veröffentlichungstag und Bekanntmachung des Hinweises auf die Patenterteilung: **15.06.2011**
(21) Anmeldenummer: 06002211.8
(22) Anmeldetag: 03.02.2006
(51) Int. Cl.: H01R 4/52

(54) **Schraubenlose Anschlussrahmenklemme**
Screwless connection frame clamp
Bone de contact à cage sans vis

(30) Priorität: 11.07.2005 DE 202005010991 U
(43) Veröffentlichungstag der Anmeldung: 17.01.2007
(73) Patentinhaber: Bals Elektrotechnik GmbH & Co. Kg, 57399 Kirchhundem-Albaum (DE)
(72) Erfinder: Ramm, Andreas, 57399 Kirchhundem (DE)
(74) Vertreter: Blumbach - Zinngrebe

(56) Entgegenhaltungen:
- EP-A1- 0 871 243
- DE-A1- 3 402 870
- DE-B- 1 065 507
- DE-U1- 8 029 790

## Beschreibung

Die Erfindung bezieht sich auf eine schraubenlose Anschlussklemme mit den Merkmalen des Oberbegriffs des Anspruchs 1 oder 9 und auf elektrische Vorrichtungen mit einer solchen Anschlussklemme.

Bei einer schraubenlosen Anschlussklemme dieser Art, wie beispielsweise aus der EP 05 000 570.1 bekannt, ist ein quaderförmiger metallischer Rahmen vorgesehen, der die Klemmfeder umgibt und haltert, welche die Form einer Spange oder Ringspange hat. Rahmen und Klemmfeder bilden zusammen eine Rahmenklemme. Die Enden der Ringspange sind als Rast- und Rastgegenstück ausgebildet, d. h. sie kooperieren im Sinne einer Rasteinrichtung und können miteinander verriegelt werden, wobei dann die Ringspange geschlossen ist. Durch einen Auslöser kann die Rasteinrichtung entriegelt werden, wonach der Klemmschenkel wirksam wird und einen ggf. in den Innenraum des Rahmens eingeführten Leiter gegen das Kontaktteil presst. Das Kontaktteil kann hierzu in den Innenraum des Rahmens von der Seite entgegengesetzt zur Einführungsseite des Leiters hinein reichen.

Bei einer weiteren schraubenlosen Anschlussklemme dieser Art (DE 203 08 863 U1) ist eine spangenförmige Kontaktfeder vorgesehen, deren Kontaktschenkel normalerweise an dem Anschlussabschnitt anliegt, jedoch mit einem schieberartigen Betätigungselement in eine geöffnete Stellung gebracht werden kann, um einen Leiter zwischen Klemmfeder und Anschlussabschnitt einführen zu können. Nach Loslassen des Betätigungselements federt die Klemmfeder zurück und klemmt den elektrischen Leiter ein.

Bei bisher bekannten schraubenlosen Anschlussklemmen erfolgt die Klemmung des anzuschließenden Leiters somit unmittelbar zwischen einem Federschenkel und dem Anschlussabschnitt des Kontaktteils.

Dies bedingt herkömmlicherweise, dass für das Betätigen der Klemmfeder eine Betätigungseinrichtung oder ein geeignetes Werkzeug stets unmittelbar auf die Klemmfeder einwirken muss und also ein Zugang von außen in das Innere des Rahmens, in welchem die Klemmfeder angeordnet ist, notwendig ist, wobei ferner insbesondere zum Wiederentfernen eines geklemmten Leiters unmittelbar zwischen dem Klemmschenkel und dem Leiter eingegriffen werden muss. Dies kann zu nicht sichtbaren Verschleißerscheinungen führen. Darüber hinaus wirkt der klemmende Federschenkel in der Regel nur mit einem äußerst kleinen Schenkelabschnitt tatsächlich auf den eingeführten Leiter zur Klemmung an.

Die DE 34 02 870 A1 betrifft eine schraubenlose Klemme, bei welcher zwischen einer Stromschiene und einem Klemmbügel ein Anschlussleiter geklemmt wird, wobei der Bügel unter Federdruck steht und in einer zum Anschließen eines Ansschlußleiters geöffneten Stellung durch ein Flachteil arretierbar ist. Das Flachteil muss hierbei jedoch durch die Stromschiene hindurch geführt sein, um den Bügelabschnitt zu arretieren, welches zu Verschleißerscheinungen am eingeführten Leiter, insbesondere bei häufiger Betätigung führen kann. Das Flachteil wird an der Stromschiene selbst arretiert und auch von dieser gelöst wird.

Eine Aufgabe der Erfindung ist es, eine schraubenlose Anschlussklemme zu schaffen, die eine sicherere Klemmwirkung für einen zu klemmenden Leiter bereitstellt, und den Eingriff ins Rahmeninnere, innerhalb welchem die Klemmfeder gehalten ist, vermeidet, so dass Verschleißerscheinungen an der Klemmfeder und/oder am eingeführten Leiter, insbesondere bei häufiger Betätigung, im von außen im Wesentlichen nicht sichtbaren Innenbereich weitgehend ausgeschlossen sind.

Eine Anschlußklemme, im Wesentlichen nach Oberbegriff des Anspruchs 1 ist in DE 1065507 offenbart, wobei bei der dort offenbarten Anschlußklemme der Rahmen manuell gedrückt gehalten werden muss, um den Leiter einzuführen.

Die erfindungsgemäße Lösung der Aufgabe wird jeweils durch einen Gegenstand mit den Merkmalen eines anhängenden unabhängigen Anspruchs gelöst.

Vorteilhafte und/oder bevorzugte Ausführungsformen und Weiterbildungen sind Gegenstand der Unteransprüche.

Erfindungsgemäß ist somit bei einer schraubenlosen Anschlussklemme, welche ein Kontaktteil mit Anschlussabschnitt, an den ein Leiter elektrisch anzuschließen ist, eine Klemmfeder, einen metallischen Rahmen, der die Klemmfeder umgibt und zum Einsetzen in isolierende Gehäusemittel einer elektrischen Vorrichtung ausgebildet ist,
und ein Betätigungselement für die Klemmfeder aufweist, wobei der Rahmen ferner den Anschlussabschnitt zumindest teilweise aufnimmt, gemäß einer Lösung vorgesehen, dass die Klemmfeder einen Schenkel zum Bewegen des Rahmens relativ und quer zum Anschlussabschnitt aufweist, um den anzuschließenden Leiter zwischen Rahmen und
Anschlussabschnitt zu klemmen, dass eine Sperreinrichtung in einer Sperrstellung den Rahmen in einer Position hält, in welcher die Klemmfeder vorgespannt ist, und dass das Betätigungselement als eine Auslöseeinrichtung ausgebildet ist, welche die Sperrstellung für den Rahmen zu lösen vermag, um den Schenkel zur Wirkung zu bringen.

Da folglich der Rahmen relativ und quer zum Anschlussabschnitt verschiebbar in einem Gehäuse eingesetzt ist und also eine Art Schlitten bildet, der in einer ersten Position die Klemmfeder vorspannt und in einer zweiten Position den anzuschließenden Leiter einklemmt ohne, dass die Klemmfeder unmittelbar mit diesem in Kontakt tritt, ist folglich das Spannen der Klemmfeder und das Auslösen der Klemmwirkung unmittelbar über die Position des Rahmens kontrollierbar, welches somit ohne einen Eingriff ins Rahmeninnere durchführbar ist.

Zur vereinfachten Montage bildet in bevorzugter Ausführung der metallische Rahmen mit der Klemmfeder eine Baueinheit, die zum Einsetzen in isolierende Gehäusemittel einer elektrischen Vorrichtung ausgebildet ist.

Ein besonders effiziente Anordnung der Sperreinrichtung ist gegeben, wenn diese in Sperrstellung an einer Seitenwand des Rahmens, an welcher der Klemmschenkel anliegt, von der entgegengesetzten Seite her anliegt und das Betätigungselement das Lösen der Sperreinrichtung von der Seitenwand zu bewirken vermag.

Um den Rahmen in der Position, in welcher die Klemmfeder vorgespannt ist, auf einfache Weise stets erneut wieder festzulegen, steht gemäß einer Ausführungsform die Sperreinrichtung zweckmäßigerweise mit einer Rückstelleinrichtung zum Rückstellen der Sperreinrichtung in Verbindung, welche durch Lösen der Sperreinrichtung gespannt wird.

In bevorzugter Weiterbildung, insbesondere auch zur Reduzierung der notwendigen Komponenten, sieht die Erfindung vor die Sperreinrichtung an dem Betätigungselement auszubilden.

Um eine gleichmäßige Einwirkung der Federkraft auf den Rahmen zu erzielen, liegt der Klemmschenkel der Klemmfeder im Wesentlichen vollständig an einer Seitenwand des metallischen Rahmens an und ist vorzugsweise an der Seitenwand befestigt oder einstückig mit dieser ausgebildet.

Gemäß einer bevorzugten Ausführung ist die Klemmfeder im Längsschnitt V-förmig und weist außer dem Klemmschenkel noch einen Anlageschenkel zur Abstützung an einer im Rahmen angeordneten Abstützeinrichtung auf, wobei die Schenkel vorzugsweise über einen Spannbogen ineinander übergehen.

In weiterer vorteilhafter Ausführung sieht die Erfindung vor, den Anschlussabschnitt des Kontaktteils als Abstützeinrichtung einzusetzen.

In bevorzugter Weiterbildung ist der Anschlussabschnitt im Rahmeninnern derart aufgenommen, dass hierdurch der Innenraum des Rahmens im Wesentlichen in zwei benachbarte Teilräume, einen Raum zur Aufnahme des anzuschließenden Leiters und einen Raum in welchem die Klemmfeder angeordnet ist, untergliedert wird.

Die isolierenden Gehäusemittel in welche der Rahmen eingesetzt ist, weisen zweckmäßigerweise eine Leitereinführungsöffnung, einen Gehäusefreiraum zum Eingriff der Sperreinrichtung und einen mit dem Gehäusefreiraum kommunizierenden Kanal zum Eingriff des Betätigungselements auf.

In bevorzugter Ausführung stellt der Gehäusefreiraum gleichzeitig einen Ausweichraum bereit, in welchen der Klemmschenkel den Rahmen bei Lösen der Sperrstellung zu bewegen vermag.

Von Vorteil ist, wenn der Gehäusefreiraum einen Ausweichraum mit einer größeren Weite bereitstellt, als die maximale Bewegungsmöglichkeit des Rahmens relativ und in der Richtung quer zum Anschlussabschnitt ist.

Bei einer erfindungsgemäßen Ausführungsform weist zum Eingriff eines Werkzeugs zum Herausbewegen des Rahmens aus dem Gehäusefreiraum zum Spannen der Klemmfeder der Gehäusefreiraum eine Öffnung aus dem Gehäuse auf.

In weiterer bevorzugter Ausführung ist die vorgenannte Rückstelleinrichtung zwischen den Gehäusemitteln und der Sperreinrichtung angeordnet, und kann sich also im gespannten Zustand an den Gehäusemitteln abstützen, und folglich das Rückstellen der Sperreinrichtung in die Sperrstellung bei aus dem Gehäusefreiraum herausbewegten Rahmen bewirken.

Eine bevorzugte Ausführungsform sieht ferner vor, dass das Betätigungselement länglich ausgebildet ist, von dessen einem Ende ein Vorsprung als Sperreinrichtung in den Gehäusefreiraum reicht, der in Sperrstellung den Rahmen entgegen der Federkraft in einer Position zu halten vermag, während sich das andere Ende des Betätigungselementes aus dem Gehäuse heraus als Drucktaste zum Lösen der Sperrstellung erstreckt, und der bei Lösen der Sperrstellung eine mit den Gehäusemitteln in Verbindung stehende Federeinrichtung zu spannen vermag. Ein mit dem Gehäusefreiraum kommunizierender Kanal des Gehäuses weist eine entsprechende Öffnung nach außen auf und ist zum Führen eines solchen Betätigungselementes ausgebildet.

Um die Klemmfeder in einer definierten Position unter Vorspannung zu halten weisen die isolierenden Gehäusemitteln eine Anlageschulter auf, an welcher der Spannbogen einer Klemmfeder in Sperrstellung anliegt.

Das Kontaktteil weist zweckmäßigerweise einen Kontaktabschnitt auf, der außerhalb des Rahmens wenigstens teilweise in isolierenden Gehäusemitteln eingesetzt ist, so dass sich die erfindungsgemäße Anschlussklemme folglich insbesondere auch für den Einsatz in elektrischen Steckvorrichtungen vorteilhaft auszeichnet.

In alternativen Ausführungen ist eine Klemmfeder vorgesehen, deren Federenden nicht zwingend Schenkel ausbilden. So ist insbesondere vorgesehen, wenigstens eine als Druckfeder im wesentlichen zylindrisch geformte Schraubenfeder einzusetzen, von welcher eine Endwindung als Klemmschenkel fungiert und die Endwindung des entgegengesetzten Endes der Klemmfeder als Anlagefeder-Schenkel.

Alternativ zu einem, durch Druck betätigbaren Betätigungselement kann das Betätigungselement zum Ausführen einer Drehbewegung geführt sein, durch welches darüber die Bedienbarkeit der Anschlussklemme insgesamt weiter vereinfacht und verbessert werden kann. Insbesondere ist hierbei eine Sperreinrichtung vorgesehen, die eine Exzenterfläche in Bezug auf die Drehachse ausbildet.

Auch ein solches Betätigungselement ist zweckmäßig in einem mit dem Gehäusefreiraum kommunizierende Kanal, der parallel zur Rahmenseitenwand ausgebildet ist geführt, wobei sich wiederum ein Ende des Betätigungselementes aus dem Gehäuse heraus als Betätigungsglied zum Drehen des Betätigungselementes zum Lösen der Sperrstellung, in welcher eine Sperreinrichtung zum Halten des Rahmens sich in den Gehäusefreiraum reicht, erstreckt.

Weitere Vorteile und Merkmale der Erfindung werden anhand bevorzugter Ausführungsformen unter Bezugnahme auf die beigefügte Zeichnung näher beschrieben.

In der Zeichnung zeigt:
- Fig. 1: einen Längsschnitt durch Gehäuse und Rahmenklemme einer ersten Ausführungsform gemäß der Erfindung und in vorgespanntem Lieferzustand,
- Fig. 2: anhand des Längsschnitts nach Fig. 1 die Wirkungsweise dieser Rahmenklemme zum Anschließen eines Leiters,
- Fig. 3: anhand des Längsschnitts nach Fig. 1 die Wirkungsweise dieser Rahmenklemme bei angeschlossenem Leiter,
- Fig. 4: anhand des Längsschnitts nach Fig. 1 die Wirkungsweise dieser Rahmenklemme zum Entfernen des Leiters,
- Fig. 5.: eine aufgeschnittene Teilansicht einer zweiten Ausführungsform gemäß der Erfindung,
- Fig. 6: eine aufgeschnittene Teilanschnitt der Ausführungsform nach Fig. 5 aus einer gegenüber Fig. 5 etwas verdrehten Blickrichtung,
- Fig. 7: eine aufgeschnittene Teilansicht einer dritten Ausführungsform gemäß der Erfindung bei angeschlossenem Leiter, bei welcher gegenüber der Ausführungsform nach Fig. 5 Endwindungen von Druckfedern als Federschenkel fungieren, und
- Fign. 8 und 9: zeigen ein äußeres Kupplungsgehäuse mit einem darin angeordneten, die erfindungsgemäße Rahmenklemme aufnehmenden Einsatzgehäuse einer elektrischen Steckvorrichtung bzw. ein(e) mit dem Kupplungsgehäuse verschraubbares äußeres Abdeckgehäuse oder Haube der elektrischen Steckvorrichtung.

Fig. 1 zeigt eine aufgeschnittene Ansicht durch ein Gehäuse, welches im Wesentlichen aus zwei miteinander verbindbaren isolierenden Gehäuseteilen 31 und 33 aufgebaut ist, wobei in der dargestellten Ansicht das untere Gehäuseteil 31 und das obere Gehäuseteil 33 zur Veranschaulichung der Erfindung in etwas auseinandergezogenem Zustand dargestellt sind. Innerhalb des Gehäuses ist ein Rahmen 20 angeordnet, in dessen Inneren wiederum eine Klemmfeder 10 gehalten ist. Die Klemmfeder 10 wird im Wesentlichen vollständig von dem metallischen Rahmen 20 und teilweise durch das Gehäuse schützend umgeben.

Der Rahmen 20 ist aus einem Blechstanzteil zu einer Art Hülse geformt und bestimmt ein Rahmeninneres, in welchem die Klemmfeder 10 angeordnet ist und zumindest teilweise ein Kontaktteil 3 sowie ein an das Kontaktteil 3 anzuschließender Leiter aufnehmbar sind.

Das Kontaktteil 3 umfasst vorzugsweise einen Anschlussabschnitt 4 für den anzuschließenden Leiter und einen dem Anschlussabschnitt 4 gegenüberliegenden, nicht näher dargestellten Kontaktabschnitt zur Kontaktierung mit einem Gegenkontakt, der entweder stiftförmig im Falle eines buchsenförmigen Gegenkontakts oder buchsenförmig im Falle eines stiftförmigen Gegenkontakts ausgebildet sein kann. Es sei jedoch darauf hingewiesen, dass auch anders geformte Kontaktteile angewendet werden können, die einen Kontaktabschnitt innerhalb des Rahmens aufweisen.

Bei der dargestellten Ausführungsform besitzt der Rahmen 20 die Form eines quaderförmigen Kastens dessen obere und untere Seiten gemäß Fig. 1 offen sind. Der Anschlussabschnitt 4 des Kontaktteils 3 und ein an das Kontaktteil 3 anzuschließender Leiter können somit von entgegengesetzten Seiten in den Innenraum des Rahmen hinein reichen.

Das Gehäuseunterteil 31 schließt den Rahmen 20 zu dessen unteren offenen Seite und das Gehäuseoberteil 33 zu dessen oberen offenen Seite im Wesentlichen ab.

Der Anschlussabschnitt 4 des Kontaktteils 3 wird über die untere Seite in das Rahmeninnere eingeführt, wobei das Gehäuseunterteil 31 zur Festlegung des Kontaktteils 3 eine entsprechend angepasste Durchgangsöffnung 32 aufweist. Vorzugsweise ist das Kontaktteil 3 in dem Gehäuseunterteil 31 innerhalb der Durchgangsöffnung 32 verankert, und das Gehäuseoberteil 31 kann zweckmäßigerweise zusammen mit der Rahmenklemme, d. h. der Klemmfeder 10 und dem Rahmen 20 auf das Gehäuseunterteil 31 gesteckt werden.

Gemäß Fig. 1 ist der Anschlussabschnitt 4 im montierten Zustand innerhalb des Rahmens 20 beabstandet zu zwei gegenüberliegenden Rahmenseitenwänden 21 und 22 angeordnet. Zwischen dem Anschlussabschnitt 4 und der einen Rahmenseitenwand 22 ist die Klemmfeder 10 angeordnet und zwischen dem Anschlussabschnitt 4 und der anderen gegenüberliegenden Rahmenseitenwand 21 ist ein Aufnahmeraum für einen an das Kontaktteil 3 anzuschließenden Leiter definiert. Das Innere des Rahmens wird somit in zwei voneinander abgetrennte Teilräume, einen Klemmfederraum und einen Leiteraufnahmeraum mittels des Kontaktteils 3 bzw. des Anschlussabschnitts 4 untergliedert.

Der Rahmen 20 ist zwischen dem oberen Gehäuseteil 33 und dem unteren Gehäuseteil 31 quer zum Anschlussabschnitt 4 verschiebbar gehalten, wobei in der bei Fig. 1 dargestellten Position die Klemmfeder 10 vorgespannt ist und der Rahmen 20 bei Entfaltung der Klemmwirkung, ausgehend von der den Aufnahmeraum für den anzuschließenden Leiter mit definierenden Rahmenseitenwand 21 in Richtung des Anschlussabschnitts 4, also gemäß Fig. 1 nach rechts bewegt wird, wie nachfolgend im Einzelnen beschrieben.

An der die obere offene Seite des Rahmens 20 abschließenden Gehäuseoberteilseite weist das Gehäuseoberteil 33 eine Durchgangsöffnung 34 zum Einführen von Leiteradern eines anzuschließenden Leiters auf sowie zweckmäßigerweise eine Positioniernase 36, welche im Wesentlichen mit der Wandung der Durchgangsöffnung 34 fluchtet und an welcher der Anschlussabschnitt 4 mit dessen freiem Ende 6 anliegt.

In der bei Fig. 1 dargestellten Position des Rahmens 20 befindet sich die Leitereinführungsöffnung 34 des Gehäuseoberteils 33 im Wesentlichen auf einer Achse mit dem Aufnahmeraum zwischen dem Anschlussabschnitt 4 und der Rahmenseitenwand 21, wobei sich die Weite des Aufnahmeraums und der Leitereinführungsöffnung 34 zweckmäßigerweise im Wesentlichen entsprechen.

Die im Klemmfederraum angeordnete Klemmfeder 10 weist im vorliegenden Ausführungsbeispiel zwei über einen Spannbogen 13 miteinander verbundene und im Wesentlichen V-förmig zueinander angeordnete Schenkel 11 und 12 auf. Der Federschenkel 12 stützt sich am Anschlussabschnitt 4 des Kontaktteils 3 ab und fungiert somit im Wesentlichen als Anlageschenkel. Der zweite, quasi als Klemmschenkel fungierende Schenkel 11 liegt an der Rahmenseitenwand 22 an und ist vorzugsweise an dieser befestigt. In einer alternativen bevorzugten Ausbildung ist der Klemmschenkel 11 einstückig mit der Rahmenseitenwand 22 ausgebildet. Im vorgespannten Zustand gemäß Fig. 1 liegt der Spannbogen 13 zur definierten Halterung der vorgespannten Klemmfeder vorzugsweise an einer Anlageschulter 35 des Gehäuseteils 33 an, welche von der die obere offene Seite des Rahmens 20 abschließenden Gehäuseoberteilseite in das Rahmeninnere ragt.

Bei dem dargestellten Ausführungsbeispiel ist zu sehen, dass die Klemmfeder 10 zur Erhöhung der Federkraft auch aus mehreren ineinander geschichteten Federlagen aufgebaut sein kann.

Da das Kontaktteil 3 in dessen Position festgelegt ist, wirkt beim Entlasten der Feder aus der Vorspannung die gespeicherte Federkraft somit im Wesentlichen auf die Rahmenseitenwand 22 und bewirkt eine Verschiebung des Rahmens 20 innerhalb des Gehäuses, welches hierzu einen entsprechenden Ausweichraum vorhält.

Beim dargestellten Ausführungsbeispiel ist hierzu im Gehäuseoberteil 33 ein Gehäusefreiraum 37 vorgesehen, der sich wenigstens über die gesamte Länge der Rahmenseitenwand 22 hinweg erstreckt und der als Ausweichraum gesperrt oder freigeben werden kann. Benachbart zum Gehäusefreiraum 37 und in diesen übergehend umfasst das Gehäuseoberteil einen Kanal oder eine Nut 38, in der ein Betätigungselement 40 gehalten und geführt ist, mit welchem der Gehäusefreiraum 37 als Ausweichraum gesperrt oder freigeben werden kann.

Das dargestellte Betätigungselement 40 ist in einem parallel zur Rahmenseitenwand 22 verlaufenden Kanal 38 geführt. In dem bei Fig. 1 dargestellten Zustand, bei welchem die Klemmfeder 10 unter Vorspannung gehalten ist, ragt ein Ende 41 des länglichen Betätigungselements 40 nach oben aus dem Gehäuseoberteil 33 durch eine entsprechende Öffnung und dient als Drucktaste. An dem dem als Drucktaste dienenden Ende 41 gegenüberliegenden Ende ist ein Sperrvorsprung 42 ausgebildet, der in den Gehäusefreiraum 37 hinein ragt. Zwischen dem Sperrvorsprung 42 und dem Gehäuseunterteil 31 ist eine Rückstelleinrichtung 43 in Form einer an dem Sperrvorsprung 42 angeformten oder anliegenden Federeinrichtung bereitgestellt. In dem bei Fig. 1 dargestellten Zustand liegt der Sperrvorsprung 42 an der dem Klemmschenkel 11 entgegengesetzten Seite der Rahmenseitenwand 22 an und sperrt somit den Ausweichraum für den Rahmen 20. Folglich ist sichergestellt, dass die Klemmfeder 10 unter Vorspannung gehalten und der Rahmen 20 nicht aus der bei Fig. 1 dargestellten Position verschoben wird.

Durch Druck auf die Drucktaste 41 des Betätigungselements 40 wird der Sperrvorsprung 42 aus dieser Sperrposition in eine Freigabeposition bewegt, im vorliegenden Beispiel in eine Position unterhalb der Rahmenseitenwand 22, und gibt somit den Gehäusefreiraum 37 als Ausweichraum für den Rahmen 20 frei. Hierdurch wird die Klemmfeder 10 aus der Vorspannung entlastet, der Rahmen 20 durch die frei werdende Federkraft aus der bei Fig. 1 dargestellten Position in Richtung Ausweichraum 37 verschoben und in Folge die Rahmenseitenwand 21 in Richtung des Anschlussabschnitts 4 bewegt, so dass die eingeführten Leiteradern eingeklemmt werden. In bevorzugter Ausführung ist die Weite des Gehäusefreiraums 37 größer bemessen als die aufgrund des Anschlussabschnitts 4 maximal mögliche Verschiebung des Rahmens in diesen Raum hinein. Ferner weist der Gehäusefreiraum 37 zweckmäßigerweise eine Öffnung 39 auf, welche den Zugang von außen in den Gehäusefreiraum 37 ermöglicht.

Die Arbeits- und Wirkungsweise dieser erfindungsgemäßen Rahmenklemme wird nachfolgend näher anhand der Fig. 2 bis 4 beschrieben.

Der bei Fig. 2 dargestellte Zustand entspricht dem bei Fig. 1 dargestellten, welcher beispielsweise auch dem Lieferzustand entspricht, und zeigt die Position des Rahmens 20, in welcher die Feder 10 unter Vorspannung gehalten ist. Der Sperrvorsprung 42 liegt an der dem Klemmschenkel 11 entgegengesetzten Seite der Rahmenseitenwand 22 an und sperrt somit den Ausweichraum. Der zwischen Rahmenseitenwand 21 und dem Anschlussabschnitt 4 definierte Leiteraufnahmeraum besitzt eine maximale Weite und der zwischen Anschlussabschnitt 4 und Rahmenseitenwand 22 gebildete Klemmfederraum eine minimale Weite.

In Richtung des mit "A" gekennzeichneten Pfeils wird das abisolierte Ende 2 eines Leiters 1 durch die Öffnung 34 des Gehäuseteils 33 ins Innere des Rahmens 20 zwischen Rahmenseitenwand 21 und dem Anschlussabschnitt 4 eingeführt. Zur Gewährleistung einer maximalen Kontaktierung ist der Anschlussabschnitt 4 des Kontaktteils 3 mit einer in Richtung der Rahmenseitenwand 21 blickenden Kontaktfläche 7 ausgebildet, die sich zweckmäßigerweise etwas innerhalb des durch die Leitereinführungsöffnung 34 vorgegebenen Umfangsbereichs erstreckt. Um einen möglichst großen Klemmbereich sicherzustellen, werden die Leiteradern bzw. das abisolierte Leiterende zweckmäßigerweise bis an einen Anlageabschnitt 5 des Kontaktteils 3 geführt.

Nach Einführung des anzuschließenden Leiters 1 wird in Richtung des bei Fig. 2 mit "B" gekennzeichneten Pfeils auf die Drucktaste 41 Druck ausgeübt, wodurch der Sperrvorsprung 42 unterhalb des Rahmens bewegt und die als Rückstelleinrichtung 43 fungierende Feder zusammengedrückt wird, wie bei Fig. 3 dargestellt.

Wie bei Fig. 3 zu sehen, wird hierdurch gleichzeitig der Gehäusefreiraum 37 als Ausweichraum für den Rahmen freigegeben und die Vorspannung für die Klemmfeder 10 gelöst, um den Klemmschenkel 11 zur Wirkung bringen. In Folge wird der Rahmen in Richtung des bei Fig. 3 mit "C" gekennzeichneten Pfeils bewegt.

In dem gemäß Fig. 3 dargestellten Zustand, in welchem der Sperrvorsprung 42 die Freigabeposition eingenommen hat, entfaltet die Klemmfeder 10 somit ihre Wirkung und drückt mittels des Klemmschenkels 11 die Rahmenseitenwand 22 in den freigegebenen Gehäusefreiraum 37 hinein, wobei der Schenkel 11 sich an dem Anschlussabschnitt 4 abstützt. Folglich wird die der Rahmenseitenwand 22 gegenüberliegende Rahmenseitenwand 21 in gleicher Richtung auf den Anschlussabschnitt 4 zu bewegt und presst somit das eingeführte Leiterende 2 an die Kontaktfläche 7 des Anschlussabschnitts 4. In dieser Position des Rahmens 20 nimmt der zwischen Rahmenseitenwand 21 und dem Anschlussabschnitt 4 definierte Leiteraufnahmeraum somit eine minimale Weite und der zwischen Anschlussabschnitt 4 und Rahmenseitenwand 22 gebildete Klemmfederraum eine maximale Weite ein.

Ist die Weite des Gehäusefreiraums 37 größer bemessen als die aufgrund des Anschlussabschnitts 4 maximal mögliche Verschiebung des Rahmens, wird folglich auch bei sehr geringen Leiterdurchmessern eine maximale Klemmkraft sichergestellt.

Um während des Verschiebens des Rahmens 20 und des Klemmens des Leiterendes 2 einen gleichmäßigen Anpressdruck zu sicherzustellen, ist der Klemmschenkel 11 vorzugsweise im Wesentlichen über dessen gesamte Länge hinweg mit der Rahmenseitenwand 22 verbunden bzw. liegt über dessen gesamter Länge an dieser an.

Zum Entfernen des Leiters 1 und/oder zum Herstellen des vorgespannten Zustandes muss die Klemmfeder 10 wieder in ihre vorgespannte Stellung gebracht werden. Hierzu dient, wie bei Fig. 4 zu sehen, die Öffnung 39, durch welche ein geeignetes Werkzeug, beispielsweise ein Schraubendreher, in den Gehäusefreiraum 37 geführt und zur Anlage an die Außenseite der Rahmenwand 22 gebracht werden kann, um die Rahmenseitenwand 22 und somit den Rahmen 20 insgesamt wieder aus dem Ausweichraum hinaus zu bewegen. Ist die Weite des Gehäusefreiraums 37 größer bemessen als die aufgrund des Anschlussabschnitts 4 maximal mögliche Verschiebung des Rahmens, ist das entsprechende Einsetzten eines Werkzeuges auf einfachste und bequeme Weise gewährleistet.

Ist der Gehäusefreiraum 37 durch die Rahmenseitenwand 22 vollständig freigegeben, wird das Betätigungselement 40, wie bei Fig. 4 durch den mit "E" gekennzeichneten Pfeil angezeigt, aufgrund der auf den Sperrvorsprung 42 einwirkenden Rückstelleinrichtung 43 selbsttätig wieder in seine Sperrstellung und der Sperrvorsprung 42 also in Anlage an die Außenseite der Rahmenseitenwand 22 bewegt. Dann kann der Leiter 1 abgezogen werden. Ferner ist die Klemmfeder 10 wieder unter Vorspannung gesetzt und das Betätigungselement 40 wieder durch Druck der Drucktaste 41 zum erneuten Lösen der Sperrstellung aktivierbar.

Bereits die vorstehend beschriebene erfindungsgemäße Rahmenklemme ist vielfältig anwendbar, d. h. als vorgefertigtes Element in einer Reihe von elektrischen Vorrichtungen einsetzbar, um dort als schraubenlose Anschlussklemme zu fungieren. Die Rahmenklemme ist verbraucherfreundlich, da sie im vorgespanntem Zustand lieferbar ist und der Verbraucher nach Einführung des Leiters nur noch die Drucktaste betätigen muss, um den Anschluss des Leiters zu vervollständigen. Ferner wird das Einführen von Werkzeugen zum Spannen oder auch zum Lösen der Klemmfeder innerhalb des Rahmens vermieden, so dass insbesondere die Klemmfeder vor ungewollten Beschädigungen im Wesentlichen vollständig geschützt ist.

Insbesondere anhand der Fign. 5 bis 7 werden weitere erfindungsgemäße Ausführungsformen mit einem gegenüber den Fig. 1 bis 4 alternativen Betätigungselement beschrieben, welches jedoch auch eine in bevorzugter Weise im Wesentlichen parallel zur Leitereinführungsachse des Leiteraufnahmeraums verlaufende Betätigungsachse aufweist, um, wie bereits den zuvor beschriebenen Ausführungsformen ohne weiteres entnehmbar, eine äußerst einfache Sichtkontrolle des Zustandes bzw. der Position eines eingeführtes Leiters vor und/oder bei Betätigung des Betätigungselementes zum Auslösen der Klemmwirkung zu gewährleisten und einen Einsatz der erfindungsgemäßen Anschlussklemme auch in einer Reihe von elektrischen Vorrichtungen, insbesondere elektrischen Steckvorrichtungen zu ermöglichen, bei denen nach Einsetzen der Anschlussklemme ein freier, offener Zugang im Wesentlichen nur von der Leitereinführungsseite her gegeben ist.

Die Fign. 5 bis 7 zeigen aufgeschnittene Ansichten aus etwas unterschiedlichen Blickwinkeln durch ein Gehäuse, welches wiederum im Wesentlichen aus zwei miteinander verbindbaren isolierenden Gehäuseteilen 31 und 33 aufgebaut ist. Auch bei diesen Ansichten sind das untere Gehäuseteil 31 und das obere Gehäuseteil 33 zur Veranschaulichung der Erfindung in etwas auseinandergezogenem Zustand dargestellt. Innerhalb des Gehäuses ist ein Rahmen 20 angeordnet, in dessen Inneren wiederum eine Klemmfeder 10 gehalten ist. Die Klemmfeder 10 gemäß Fign. 5 und 6 besitzt eine der vorstehend beschriebenen Klemmfederform entsprechende Form und die Klemmfeder 10 gemäß Fig. 7 weist eine alternative Form auf. Jede der Klemmfedern 10 ist wiederum im Inneren des Rahmens 20 angeordnet und wird somit im Wesentlichen vollständig von dem Rahmen 20 und teilweise durch das Gehäuse schützend umgeben.

Auch der in den Fign. 5 bis 7 gezeigte Rahmen 20 ist bevorzugt ein metallischer Rahmen 20, der zweckmäßig aus einem Blechstanzteil zu einer Art Hülse geformt ist und hierdurch ein Rahmeninneres bestimmt, in welchem die Klemmfeder 10 angeordnet ist und zumindest teilweise ein Kontaktteil 3 mit einem Anschlussabschnitt 4 sowie ein an den Anschlussabschnitt 4 des Kontaktteils 3 anzuschließender Leiter 1 mit dessen freigelegten Leiteradern 2 aufnehmbar sind.

Bei den gezeigten Ausführungsformen ist das aus den Gehäuseteilen 31 und 33 aufgebaute Gehäuse mit dem Rahmen 20, der Klemmfeder 10 und dem Kontaktteil 3 als Einsatzgehäuse im Innern eines äußeren Gehäuses 30a, 30b einer elektrischen Steckvorrichtung ausgebildet. Eine solche, bevorzugte elektrische Steckvorrichtung ist zur weiteren Veranschaulichung z.B. den Fig. 8 und 9 zu entnehmen. Die Fig. 8 und 9 zeigen eine elektrische Steckvorrichtung mit einem äußeren Grundgehäuse oder Kupplungsgehäuse 30a und einem äußeren Abdeckgehäuse oder Haube 30b. Das Kabel wird durch eine Öffnung der Haube, gemäß Fig. 9 von oben durch die Haube 30b, geschoben und die Leitungsenden an zugeordneten Kontaktteilen im Einsatzgehäuse angeschlossen, welches in dem Kupplungsgehäuse 30a sitzt. Wie insbesondere der Fig. 8 aber auch bereits den Fign. 1 bis 7 klar entnehmbar ist, kann somit ein aus den Gehäuseteilen 31 und 33 aufgebautes Gehäuse auch zur gleichzeitigen Aufnahme mehrerer Rahmenklemmen ausgebildet sein. Anschließend wird die Haube an das Kupplungsgehäuse angeschraubt und üblicherweise durch lösbare Verrastungsmittel an diesem in der Endstellung der Verschraubung fixiert. Derartige Kontakteile weisen hierzu einen Anschlussabschnitt auf und sind auf der gegenüberliegenden Seite mit einem stiftartigen Kontaktabschnitt 8 der Steckvorrichtung, wie insbesondere bei Fig. 6 noch klarer zu sehen, im Falle eines buchsenförmigen Gegenkontakts einer komplementären Steckvorrichtung oder mit einem buchsenförmigen Kontaktabschnitt im Falle eines stiftförmigen Gegenkontakts einer komplementären Steckvorrichtung ausgebildet. Es sei jedoch darauf hingewiesen, dass grundsätzlich auch wieder Kontaktteile angewendet werden können, die z.B. einen Kontaktabschnitt innerhalb des Rahmens 20 aufweisen. Ähnlich der zuvor gemäß Fign. 1 bis 4 beschriebenen Ausführungsform besitzt auch der Rahmen 20 gemäß den Fign 5 bis 7 die Form eines quaderförmigen Kastens, dessen in den Figuren obere und untere Seiten offen sind, so dass der Anschlussabschnitt 4 des Kontaktteils 3 und das an das Kontaktteil 3 anzuschließende Leiterende 2 von entgegengesetzten Seiten in den Innenraum des Rahmen hinein reichen. Ferner weist die, die obere offene Seite des Rahmens 20 im Wesentlichen abschließende Gehäuseoberteilseite des Gehäuseoberteils 33 wiederum eine Durchgangsöffnung 34 zum Einführen und Festlegen des anzuschließenden Leiterendes 2 sowie die zweckmäßige Positioniernase 36, an welcher der über die untere Seite des Rahmens in das Rahmeninnere eingeführte Anschlussabschnitt 4 mit dessen freiem Ende anliegt. Das Kontaktteil 3 ist somit wiederum zumindest nach Montage des Gehäuseoberteils 33 mit dem Gehäuseunterteil 31, welches alternativ z.B. auch zusammen mit einem äußeren Kupplungsgehäuse hergestellt sein kann, in der Durchgangsöffnung 32 des Gehäuseunterteils 31 festgelegt.

Auch bei den Ausführungsformen der Fign. 5 bis 7 ist der Anschlussabschnitt 4 folglich im montierten Zustand innerhalb des Rahmens 20 beabstandet zu zwei gegenüberliegenden Rahmenseitenwänden 21 und 22 angeordnet, um das Innere des Rahmens in zwei voneinander abgetrennte Teilräume zu unterteilen, den Klemmfederraum zur Aufnahme der Klemmfeder zwischen Anschlussabschnitt 4 und der Rahmenseitenwand 21 und den Leiteraufnahmeraum für den anzuschließenden Leiter zwischen dem Anschlussabschnitt 4 und der gegenüberliegenden Seitenwand 22.

Die Rahmenseitenwand 21 besitzt zur weiteren Erhöhung der Klemmwirkung eine rippenartige Fläche mit in Richtung zum einzuführenden Leiter weisenden, durch Ausbiegungen 23 bereitgestellten Kanten, um auch bei höheren Zugkräften auf den Leiter diesen geklemmt halten zu können.

Der Rahmen 20 ist zwischen dem oberen Gehäuseteil 33 und dem unteren Gehäuseteil 31 quer zum Anschlussabschnitt 4 verschiebbar gehalten, und aus der bei Fign. 5 und 6 dargestellten vorgespannten Position der Klemmfeder 10 bei Entfaltung der Klemmwirkung in Richtung des Pfeils "C" in eine bei Fig. 7 dargestellte Klemmposition bewegbar.

In der bei Fign. 5 und 6 dargestellten Position des Rahmens 20 befindet sich die Leitereinführungsöffnung 34 des Gehäuseoberteils 33 im Wesentlichen auf einer Achse mit dem Aufnahmeraum zwischen dem Anschlussabschnitt 4 und der Rahmenseitenwand 21, wobei sich die Weite des Aufnahmeraums und der Leitereinführungsöffnung 34 zum leichten Einführen oder Herausnehmen der Leiteradern 2 zweckmäßigerweise wiederum im Wesentlichen entsprechen.

Die Ausbildung und Halterung der gemäß den Fign. 5 und 6 im Klemmfederraum angeordneten Klemmfeder 10 sind der in Bezug auf die Fign. 1 bis 4 beschriebenen Ausführungsform im wesentlichen entsprechend.

Die bei der Ausführungsform gemäß Fig. 7 im Klemmfederraum angeordnete Klemmfeder 10 ist in Abwandlung aus mehreren parallel zueinander ausgerichteten Druckfedern in Form von im Wesentlichen zylindrischen Schraubenfedern aufgebaut, wobei die jeweils gegenüberliegenden Endwindungen als Schenkel 11 und 12 fungieren. Der Mehrzahl der Schraubenfedern dient hierbei zur Erhöhung der Federkraft der Klemmfeder 10. Die als Federschenkel 12 fungierenden Endwindungen stützen sich am Anschlussabschnitt 4 des Kontaktteils 3 ab und fungieren somit im Wesentlichen als Anlageschenkel. Die zweiten, quasi als Klemmschenkel 11 fungierenden Endwindungen liegen an der Rahmenseitenwand 22 an und sind vorzugsweise an dieser befestigt. Zur definierten Halterung der zylindrischen Schraubenfedern und, um einem eventuellen Ausknicken der Schraubenfedern beim Vorspannen entgegenzuwirken, erstrecken sich an der Rahmenseitenwand 22 angeformte Zentrierdorne 24 in das Innere der zylindrischen Schraubenfedern.

Auch bei den Ausführungsformen gemäß Fign. 5 bis 7 ist somit das Kontaktteil 3 in dessen Position festgelegt und die gespeicherte Federkraft bewirkt folglich beim Entlasten der Klemmfeder aus der Vorspannung eine Verschiebung des Rahmens 20 innerhalb des Gehäuses in Richtung eines im Gehäuse bereitgestellten Ausweichraums, wobei auch bei den in den Fign. 5 bis 7 dargestellten Ausführungsbeispielen hierzu im Gehäuseoberteil 33 ein Gehäusefreiraum 37 ausgebildet ist, der sich wenigstens über die gesamte Länge der Rahmenseitenwand 22 hinweg erstreckt und der zumindest teilweise als Ausweichraum gesperrt oder freigeben werden kann. Benachbart zum freigebbaren Gehäusefreiraum 37 und in diesen übergehend ist wiederum ein Art Kanal oder Nut 38' zum Halten und Führen eines Betätigungselementes 40' ausgebildet , mit welchem der Gehäusefreiraum 37 als Ausweichraum gesperrt oder freigeben werden kann.

Anstelle einer Ausbildung und Führung des Betätigungselementes zum Bereitstellen einer eine "Druckachse" definierenden Betätigungsachse, wie bei den Ausführungsformen gemäß Fign. 1 bis 4, ist das bei den Ausführungsformen gemäß Fign. 5 bis 7 dargestellte Betätigungselement 40' in einem parallel zur Rahmenseitenwand 22 verlaufenden Kanal 38' drehbar geführt und weist somit eine Betätigungsachse auf, die sich in gleicher Richtung wie die Betätigungsachse gemäß den Fign. 1 bis 4 erstreckt, jedoch eine Drehachse 46 definiert. Ein Ende 41' des länglichen Betätigungselements 40' ragt nach oben aus dem Gehäuseoberteil 33 durch eine entsprechende Öffnung und dient als Drehglied, welches bevorzugt einen Einführschlitz für das Einbringen eines Schraubendrehers aufweist. An dem, dem als Drehglied dienenden Ende 41' gegenüberliegenden Ende kann, wie bei den Fign. 5 bis 8 zu sehen, eine Nase 44 ausgebildet sein, welche den Kanal 38' bei eingesetztem Zustand des Betätigungselementes 40 in das Gehäuse untergreift und das Betätigungselement somit gegen ein Herausfallen sichert. Wiederum ist an dem sich von dem als Drehglied dienenden Ende 41 wegerstreckenden Abschnitt des Betätigungsgliedes 40' ein sich quer von der Betätigungsachse Sperrvorsprung 42' ausgebildet, der bei dem in den Fign. 5 und 6 gezeigten Zustand, bei welchem die Klemmfeder 10 unter Vorspannung gehalten ist, in den freigebbaren Gehäusefreiraum 37 hinein ragt. Der Sperrvorsprung 42' ist bei den Ausführungsformen gemäß Fign 5 bis 7 durch eine am Betätigungselement 40' angeordnete oder ausgebildete Exzenterfläche bereitgestellt. In dem bei den Fign. 5 und 6 dargestellten Zustand liegt die Exzenterfläche 42' an der dem Klemmschenkel 11 entgegengesetzten Seite der Rahmenseitenwand 22 an und sperrt somit den Ausweichraum für den Rahmen 20. Folglich ist sichergestellt, dass die Klemmfeder 10 unter Vorspannung gehalten und der Rahmen 20 nicht aus der bei Fign. 5 und 6 dargestellten Position verschoben wird.

Durch Drehen des Betätigungsgliedes 41' des Betätigungselements 40' in Richtung des Pfeils "B'" wird der Sperrvorsprung 42' aus dieser Sperrposition um die Drehachse herum in eine Freigabeposition bewegt, in welcher sich der Sperrvorsprung 42' von der Rahmenseitenwand löst und somit den Gehäusefreiraum 37 als Ausweichraum für den Rahmen 20 freigibt. Hierdurch wird die Klemmfeder 10 aus der Vorspannung entlastet, der Rahmen 20 durch die frei werdende Federkraft aus der bei den Fign. 5 und 6 dargestellten Position in Richtung des frei werdenden Ausweichraums 37 verschoben und in Folge die Rahmenseitenwand 21 in Richtung des Anschlussabschnitts 4 bewegt, so dass die eingeführten Leiteradern eingeklemmt werden, wie bei Fig. 7 zu sehen. Wiederum ist in bevorzugter Ausführung die Weite des als Ausweichraum freigebbaren Gehäusefreiraums 37 größer bemessen als die aufgrund des Anschlussabschnitts 4 maximal mögliche Verschiebung des Rahmens in diesen Raum hinein. Nachfolgend wird die Arbeits- und Wirkungsweise einer erfindungsgemäßen Rahmenklemme gemäß des Fig. 5 bis 7 kurz zusammengefasst.

Der bei den Fign. 5 und 6 dargestellte Zustand entspricht beispielsweise dem Lieferzustand und zeigt die Position des Rahmens 20, in welcher die Feder 10 unter Vorspannung gehalten ist. Der Sperrvorsprung 42' liegt mit der am Betätigungselement 40' ausgebildeten Exzenterfläche im Wesentlichen flächig an der dem Klemmschenkel 11 entgegengesetzten Seite der Rahmenseitenwand 22 an und sperrt somit den Ausweichraum. Der zwischen Rahmenseitenwand 21 und dem Anschlussabschnitt 4 definierte Leiteraufnahmeraum besitzt eine maximale Weite und der zwischen Anschlussabschnitt 4 und Rahmenseitenwand 22 gebildete Klemmfederraum eine minimale Weite.

In Richtung des mit "A" gekennzeichneten Pfeils wird das abisolierte Ende 2 eines Leiters 1 durch die Öffnung 34 des Gehäuseteils 33 ins Innere des Rahmens 20 zwischen Rahmenseitenwand 21 und dem Anschlussabschnitt 4 eingeführt. Zur Gewährleistung einer maximalen Kontaktierung ist der Anschlussabschnitt 4 des Kontaktteils 3 mit einer in Richtung der Rahmenseitenwand 21 blickenden Kontaktfläche 7 ausgebildet, die sich zweckmäßigerweise etwas innerhalb des durch die Leitereinführungsöffnung 34 vorgegebenen Umfangsbereichs erstreckt. Um einen möglichst großen Klemmbereich sicherzustellen, werden die Leiteradern bzw. das abisolierte Leiterende zweckmäßigerweise bis an einen Anlageabschnitt 5 des Kontaktteils 3 geführt.

Nach Einführung des anzuschließenden Leiters 1 wird in Richtung des bei Fig. 5 und 6 mit "B'" gekennzeichneten Pfeils das Drehglied 41' gedreht, wodurch der Sperrvorsprung 42' um die Drehachse herum und vom Rahmen wegbewegt wird.

Hierdurch wird gleichzeitig der Gehäusefreiraum 37 als Ausweichraum für den Rahmen freigegeben und die Vorspannung für die Klemmfeder 10 gelöst, um den Klemmschenkel 11 zur Wirkung bringen. In Folge wird der Rahmen in Richtung des bei Fig. 5 und 6 mit "C" gekennzeichneten Pfeils bewegt.

In dem gemäß Fig. 7 dargestellten Zustand, in welchem der Sperrvorsprung 42' die Freigabeposition eingenommen hat, hat die Klemmfeder 10 somit ihre Wirkung entfaltet und mittels Klemmschenkel 11 die Rahmenseitenwand 22 in den freigegebenen Gehäusefreiraum 37 hineingedrückt, wobei der Schenkel 11 sich an dem Anschlussabschnitt 4 abstützt. Folglich ist die der Rahmenseitenwand 22 gegenüberliegende Rahmenseitenwand 21 in gleicher Richtung auf den Anschlussabschnitt 4 zu bewegt worden und presst somit das eingeführte Leiterende 2 an die Kontaktfläche 7 des Anschlussabschnitts 4. In dieser Position des Rahmens 20 nimmt der zwischen Rahmenseitenwand 21 und dem Anschlussabschnitt 4 definierte Leiteraufnahmeraum somit eine minimale Weite und der zwischen Anschlussabschnitt 4 und Rahmenseitenwand 22 gebildete Klemmfederraum eine maximale Weite ein.

Ist die freigebbare Weite des Gehäusefreiraums 37 größer bemessen als die aufgrund des Anschlussabschnitts 4 maximal mögliche Verschiebung des Rahmens, wird folglich auch bei sehr geringen Leiterdurchmessern eine maximale Klemmkraft sichergestellt.

Um während des Verschiebens des Rahmens 20 und des Klemmens des Leiterendes 2 einen gleichmäßigen Anpressdruck zu sicherzustellen, ist die Rahmenseitenwand 22 vorzugsweise über deren im Wesentlichen gesamte Länge hinweg durch den oder die Klemmschenkel 11 mit Federkraft beaufschlagt.

Zum Entfernen des Leiters 1 und/oder zum Herstellen des vorgespannten Zustandes muss die Klemmfeder 10 wieder in ihre vorgespannte Stellung gebracht werden. Hierzu wird, wie bei Fig. 7 in weiterer Abwandlung zu der Ausführungsform gemäß den Fig. 1 bis 4 zu sehen, das Drehglied in die entgegengesetzte Richtung in Richtung des Pfeils "V" gedreht, so dass auch der Sperrvorsprung 42' in diese entgegengesetzte Richtung um die Drehachse verschwenkt und wieder vollständig zur Anlage an die Außenseite der Rahmenwand 22 gebracht werden kann, um die Rahmenseitenwand 22 und somit den Rahmen 20 insgesamt wieder aus dem Ausweichraum hinaus zu bewegen. Bevorzugt rastet das Betätigungselement 40' in der Endstellung bei vollständig geöffneter Rahmenklemme in einen entsprechend geformten Wandungsabschnitt des Gehäuseteils 33 ein.

Dann kann der Leiter 1 abgezogen werden. Ferner ist die Klemmfeder 10 wieder unter Vorspannung gesetzt und das Betätigungselement 40' wieder durch Betätigung des Drehgliedes 41' zum erneuten Lösen der Sperrstellung aktivierbar.

Bei den Ausführungsformen nach den Fign. 5 bis 7 ist folglich weder eine zusätzliche Rückstelleinrichtung noch das Einführen eines geeigneten Werkzeuges in den freigegebenen Gehäusefreiraum, um den Rahmen 20 insgesamt wieder aus dem Ausweichraum hinaus zu bewegen, erforderlich. Gegenüber den Ausführungsformen nach den Fign. 1 bis 4 ist somit die Bedienbarkeit nochmals weiter verbessert.

### Bezugszeichenliste:

- 1: Leiter
- 2: Leiteradern
- 3: Kontaktteil
- 4: Anschlussabschnitt
- 5: Anlageabschnitt des Kontaktteils
- 6: freies Ende des Anschlussabschnitts
- 7: Kontaktfläche
- 8: Kontaktabschnitt

- 10: Klemmfeder
- 11: Klemmschenkel
- 12: Anlageschenkel
- 13: Spannbogen

- 20: Rahmen
- 21: Rahmenseitenwand
- 22: Rahmenseitenwand
- 23: Ausbiegung
- 24: Zentrierdorn

- 30: äußeres Gehäuse einer elektrischen Steckvorrichtung
- 30a: Kupplungsgehäuse
- 30b: Haube
- 31: Gehäuseunterteil
- 32: Durchgangsöffnung im Gehäuseunterteil
- 33: Gehäuseoberteil
- 34: Durchgangsöffnung im Gehäuseoberteil
- 35: Anlageschulter des Gehäuseoberteils
- 36: Positioniernase des Gehäuseoberteils
- 37: Gehäusefreiraum für Rahmenbewegung
- 38, 38': Kanal für Betätigungselement
- 39: Öffnung zum Gehäusefreiraum

- 40, 40': Betätigungselement
- 41,: Drucktaste
- 41': Drehglied
- 42, 42': Sperrvorsprung
- 43: Rückstelleinrichtung
- 44: Nase
- 46: Drehachse

## Patentansprüche

1. Schraubenlose Anschlussklemme, mit folgenden Merkmalen:
ein Kontaktteil (3) mit Anschlussabschnitt (4), an den ein Leiter (1, 2) elektrisch anzuschließen ist,
eine Klemmfeder (10),
ein metallischer Rahmen (20), der die Klemmfeder (10) umgibt und zum Einsetzen in isolierende Gehäusemittel (31, 33) einer elektrischen Vorrichtung ausgebildet ist, wobei der Rahmen (20) ferner den
Anschlussabschnitt (4) zumindest teilweise aufnimmt,
wobei die Klemmfeder (10) einen Schenkel (11) zum Bewegen des Rahmens (20) relativ und in einer Richtung quer zum Anschlussabschnitt (4) aufweist, um den anzuschließenden Leiter (1, 2) zwischen Rahmen (20) und
Anschlussabschnitt (4) zu klemmen,
**gekennzeichnet durch**
ein Betätigungselement für die Klemmfeder (10),
und **dadurch**, dass eine Sperreinrichtung (42) in einer Sperrstellung den Rahmen (20) in einer Position hält,
in welcher die Klemmfeder (10) vorgespannt ist, wobei sich die Sperreinrichtung (42) in einer Richtung quer zur Betätigungsachse des Betätigungselements (40, 41) erstreckt, und dass das Betätigungselement als eine Auslöseeinrichtung (40, 41) ausgebildet ist, welche die Sperrstellung für den Rahmen zu lösen vermag, um den Schenkel (11) zur Wirkung zu bringen.

2. Schraubenlose Anschlussklemme nach Anspruch 1, **dadurch gekennzeichnet, dass** die Sperreinrichtung (42) in Sperrstellung an einer Seitenwand (22) des Rahmens, an welcher der Klemmschenkel (11) anliegt, von der entgegengesetzten Seite her anliegt, und dass das Betätigungselement das Lösen der Sperrstellung durch Lösen der Sperreinrichtung (42) von der Seitenwand bewirkt.

3. Schraubenlose Anschlussklemme nach einem der vorstehenden Ansprüche, **dadurch gekennzeichnet, dass** der Klemmschenkel (11) der Klemmfeder (10) im Wesentlichen vollständig an einer Seitenwand (22) des metallischen Rahmens (20) anliegt.

4. Schraubenlose Anschlussklemme nach Anspruch 3, **dadurch gekennzeichnet, dass** der Klemmschenkel (11) der Klemmfeder (10) an der Seitenwand (22) befestigt ist oder einstückig mit dieser ausgebildet ist.

5. Schraubenlose Anschlussklemme nach einem der vorstehenden Ansprüche **dadurch gekennzeichnet, dass** die Klemmfeder (10) im Längsschnitt V-förmig erscheint und außer dem Klemmschenkel (11) noch einen Anlageschenkel (12) zur Abstützung an einer im Rahmen angeordneten Abstützeinrichtung aufweist.

6. Schraubenlose Anschlussklemme nach Anspruch 5, **dadurch gekennzeichnet, dass** die Abstützeinrichtung der Anschlussabschnitt (4) ist.

7. Schraubenlose Anschlussklemme nach einem der vorstehenden Ansprüche, **dadurch gekennzeichnet, dass** die isolierenden Gehäusemittel (31, 33) einen Gehäusefreiraum (37) aufweisen, der einen Ausweichraum bereitstellt, in welchen der Klemmschenkel (11) den Rahmen (20) bei Lösen der Sperrstellung zu bewegen vermag.

8. Schraubenlose Anschlussklemme nach Anspruch 7, **dadurch gekennzeichnet, dass** der Gehäusefreiraum (37) einen Ausweichraum mit einer größeren Weite bereitstellt, als die maximale Bewegungsmöglichkeit des Rahmens relativ und in der Richtung quer zum Anschlussabschnitt (4).

9. Schraubenlose Anschlussklemme, umfassend:
ein Kontaktteil (3) mit Kontaktabschnitt und mit einem Anschlussabschnitt (4), an den ein Leiter (1, 2) elektrisch anzuschließen ist,
eine Klemmfeder (10),
ein metallischer Rahmen (20), der die Klemmfeder (10) im Wesentlichen vollständig umgibt und zum Einsetzen in isolierende Gehäusemittel (31, 33) einer elektrischen Vorrichtung, insbesondere einer elektrischen Steckvorrichtung ausgebildet ist, wobei der Rahmen (20) ferner den Anschlussabschnitt (4) zumindest teilweise aufnimmt,
wobei die Klemmfeder (10) ein Klemm-Federende (11) zum Bewegen des Rahmens (20) relativ und in einer Richtung quer zum Anschlussabschnitt (4) aufweist, um den anzuschließenden Leiter (1, 2) zwischen Rahmen (20) und Anschlussabschnitt (4) zu klemmen,
**gekennzeichnet durch**,
ein Betätigungselement für die Klemmfeder (10),
und **dadurch**, dass eine Sperreinrichtung (42, 42') in einer Sperrstellung den Rahmen (20) in einer Position hält, in welcher die Klemmfeder (10) vorgespannt ist,
wobei sich die Sperreinrichtung (42, 42') in einer Richtung quer zur Betätigungsachse des Betätigungselements (40, 41) erstreckt, und dass das Betätigungselement als eine Auslöseeinrichtung (40, 41) ausgebildet ist, welche die Sperrstellung für den Rahmen zu lösen vermag, um das Klemm-Federende (11) zur Wirkung zu bringen.

10. Schraubenlose Anschlussklemme nach Anspruch 9, **dadurch gekennzeichnet, dass** die Sperreinrichtung (42, 42') in Sperrstellung an einer Seitenwand (22) des Rahmens, an welcher das Klemm-Federende (11) anliegt, von der entgegengesetzten Seite her anliegt, und dass das Betätigungselement das Lösen der Sperrstellung durch Lösen der Sperreinrichtung (42) von der Seitenwand bewirkt.

11. Schraubenlose Anschlussklemme nach Anspruch 10, **dadurch gekennzeichnet, dass** das Klemm-Federende (11) der Klemmfeder (10) im Wesentlichen vollständig an der Seitenwand (22) des metallischen Rahmens (20) anliegt.

12. Schraubenlose Anschlussklemme nach Anspruch 11, **dadurch gekennzeichnet, dass** das Klemm-Federende (11) der Klemmfeder (10) an der Seitenwand (22) befestigt ist oder einstückig mit dieser ausgebildet ist.

13. Schraubenlose Anschlussklemme nach einem der Ansprüche 9 bis 12, **dadurch gekennzeichnet, dass** die isolierenden Gehäusemittel (31, 33) einen Gehäusefreiraum (37) aufweisen, der einen Ausweichraum bereitstellt, in welchen das Klemm-Federende (11) den Rahmen (20) bei Lösen der Sperrstellung zu bewegen vermag.

14. Schraubenlose Anschlussklemme nach Anspruch 13, **dadurch gekennzeichnet, dass** der Gehäusefreiraum (37) einen Ausweichraum mit einer größeren Weite bereitstellt, als die maximale Bewegungsmöglichkeit des Rahmens relativ und in der Richtung quer zum Anschlussabschnitt (4).

15. Schraubenlose Anschlussklemme nach einem der Ansprüche 9 bis 14, **dadurch gekennzeichnet, dass** die Klemmfeder (10) im Längsschnitt V-förmig mit zwei daran angeordneten Schenkeln erscheint, so dass die Klemmfeder außer dem Klemm-Federende (11) noch ein Anlage-Federende (12) zur Abstützung an einer im Rahmen angeordneten Abstützeinrichtung aufweist.

16. Schraubenlose Anschlussklemme nach einem der Ansprüche 9 bis 14, **dadurch gekennzeichnet, dass** die Klemmfeder (10) wenigstens eine als Druckfeder im wesentlichen zylindrisch geformte Schraubenfeder umfasst, von welcher eine Endwindung als Klemmschenkel (11) fungiert und die Endwindung des entgegengesetzten Endes der Klemmfeder als Anlagefeder-Schenkel (12) zur Abstützung an einer im Rahmen angeordneten Abstützeinrichtung fungiert.

17. Schraubenlose Anschlussklemme nach einem der zwei vorstehenden Ansprüche, **dadurch gekennzeichnet, dass** die Abstützeinrichtung der Anschlussabschnitt (4) ist.

18. Schraubenlose Anschlussklemme nach einem der vorstehenden Ansprüche 1 bis 17, **dadurch gekennzeichnet, dass** die isolierenden Gehäusemitteln (33) eine Anlageschulter (35) aufweisen, an welcher ein Spannbogen einer Klemmfeder (10) in Sperrstellung anlegbar ist.

19. Schraubenlose Anschlussklemme nach einem der Ansprüche 1 bis 18, wobei der metallische Rahmen (20) mit der Klemmfeder (10) eine Baueinheit bildet, die zum Einsetzen in isolierende Gehäusemittel (31, 33) einer elektrischen Vorrichtung ausgebildet ist.

20. Schraubenlose Anschlussklemme nach einem der Ansprüche 1 bis 19, **dadurch gekennzeichnet, dass** das Betätigungselement (40, 41') parallel zu der Seitenwand (22) des Rahmens gehalten und geführt ist, an welcher die Klemmfeder anliegt.

21. Schraubenlose Anschlussklemme nach einem der Ansprüche 1 bis 20, **dadurch gekennzeichnet, dass** die Sperreinrichtung (42, 42') an dem Betätigungselement (40, 40') ausgebildet ist.

22. Schraubenlose Anschlussklemme nach einem der Ansprüche 1 bis 21, **dadurch gekennzeichnet, dass** der Rahmen (20) in isolierenden Gehäusemitteln (31, 33) eingesetzt ist, die eine Leitereinführungsöffnung (34), einen Gehäusefreiraum (37) zum Eingriff der Sperreinrichtung und einen mit dem Gehäusefreiraum kommunizierenden Kanal (38) zum Eingriff des Betätigungselements (40, 40') aufweisen.

23. Schraubenlose Anschlussklemme nach vorstehendem Anspruch, wobei das Betätigungselement (40, 40') eine im Wesentlichen parallel zur Leitereinführungsachse der Leitereinführungsöffnung verlaufende Betätigungsachse aufweist.

24. Schraubenlose Anschlussklemme nach einem der Ansprüche 1 bis 23, **dadurch gekennzeichnet, dass** der Anschlussabschnitt (4) den Innenraum des Rahmens (20) im Wesentlichen in zwei benachbarte Teilräume, einen Raum zur Aufnahme des anzuschließenden Leiters (1, 2) und einen Raum in welchem die Klemmfeder (10) angeordnet ist, untergliedert.

25. Schraubenlose Anschlussklemme nach einem der Ansprüche 1 bis 24, **dadurch gekennzeichnet, dass** das Betätigungselement (40) eine Druckachse als Betätigungsachse definiert.

26. Schraubenlose Anschlussklemme nach einem der Ansprüche 1 bis 25, **dadurch gekennzeichnet, dass** die Sperreinrichtung (42) mit einer Rückstelleinrichtung (43) zum Rückstellen der Sperreinrichtung in die Sperrstellung in Verbindung steht, und dass das Betätigungselement durch Lösen der Sperreinrichtung (42) ein Spannen der Rückstelleinrichtung bewirkt.

27. Schraubenlose Anschlussklemme nach Anspruch 26, **dadurch gekennzeichnet, dass** der Gehäusefreiraum (37) eine Spanneröffnung (39) zum Eingriff eines Werkzeugs zum Herausbewegen des Rahmens (20) aus dem Gehäusefreiraum zum Spannen der Klemmfeder (10) aufweist.

28. Schraubenlose Anschlussklemme nach Anspruch 27, **dadurch gekennzeichnet, dass** die Rückstelleinrichtung zwischen den Gehäusemitteln (31, 33) und der Sperreinrichtung (42) angeordnet ist und das Rückstellen der Sperreinrichtung in die Sperrstellung bei aus dem Gehäusefreiraum herausbewegten Rahmen (20) bewirkt.

29. Schraubenlose Anschlussklemme nach einem der vorstehenden Ansprüche, **dadurch gekennzeichnet, dass** der mit dem Gehäusefreiraum (37) kommunizierende Kanal (38) eine Öffnung nach außen aufweist und zum Führen eines länglichen Betätigungselementes ausgebildet ist, an dessen einem Ende ein Vorsprung (42) als Sperreinrichtung in den Gehäusefreiraum (37) reicht, der in Sperrstellung den Rahmen (20) in einer Position (20) zu halten vermag, wobei sich das andere Ende des Betätigungselementes aus dem Gehäuse heraus als Drucktaste (41) zum Lösen der Sperrstellung erstreckt, und der bei Lösen der Sperrstellung eine mit den Gehäusemitteln (31, 33) in Verbindung stehende Federeinrichtung zu spannen vermag.

30. Schraubenlose Anschlussklemme nach einem der Ansprüche 1 bis 24, **dadurch gekennzeichnet, dass** das Betätigungselement (40') eine Drehachse als Betätigungsachse definiert.

31. Schraubenlose Anschlussklemme nach vorstehendem Anspruch, **dadurch gekennzeichnet, dass** die Sperreinrichtung (42') eine Exzenterfläche in Bezug auf die Drehachse ausbildet.

32. Schraubenlose Anschlussklemme nach einem der Ansprüche 30 bis 31, **dadurch gekennzeichnet, dass** der mit dem Gehäusefreiraum (37) kommunizierende Kanal (38) parallel zur Rahmenseitenwand (22) ausgebildet ist, eine Öffnung nach außen aufweist und zum Führen eines länglichen Betätigungselementes ausgebildet ist, wobei sich ein Ende des Betätigungselementes aus dem Gehäuse heraus als Betätigungsglied (41) zum Drehen des Betätigungselementes zum Lösen der Sperrstellung, in welcher ein eine Exzenterfläche definierender Vorsprung als Sperreinrichtung zum Halten des Rahmens (20) in den Gehäusefreiraum (37) reicht, erstreckt.

33. Schraubenlose Anschlussklemme nach einem der Ansprüche 1 bis 32, **dadurch gekennzeichnet, dass** das Kontaktteil (3) einen Kontaktabschnitt aufweist, der außerhalb des Rahmens (20) wenigstens teilweise in isolierenden Gehäusemitteln (31) eingesetzt ist.

34. Schraubenlose Anschlussklemme nach einem der Ansprüche 1 bis 33, wobei das Kontaktteil (3) einen Kontaktabschnitt aufweist, der stiftartig oder buchsenartig ausgebildet ist.

35. Schraubenlose Anschlussklemme nach einem der Ansprüche 1 bis 34, wobei die isolierenden Gehäusemittel (31, 33) zur Aufnahme einer Vielzahl von Kontaktteilen (3) und Klemmfedern (10) und diesen aufnehmenden Rahmen (20) ausgebildet ist.

36. Schraubenlose Anschlussklemme nach einem der Ansprüche 1 bis 35, wobei die isolierenden Gehäusemittel (31, 33) als Einsatzgehäuse innerhalb eines Gehäuses (30a, 30b) einer elektrischen Vorrichtung, insbesondere elektrischen Steckvorrichtung, ausgebildet ist.

37. Elektrische Steckvorrichtung umfassend eine schraubenlose Anschlussklemme nach einem der vorstehenden Ansprüche 1 bis 36.

38. Elektrische Steckvorrichtung nach vorstehendem Anspruch, welche ein äußeres Gehäuse aus zwei Teilen aufweist, wobei ein Gehäuseteil als Kupplungsgehäuse und das andere Gehäuseteil als Abdeckgehäuse oder Haube ausgebildet ist.

39. Elektrische Steckvorrichtung nach vorstehendem Anspruch, wobei die isolierenden Gehäusemittel als Einsatzgehäuse im Kupplungsgehäuse angeordnet sind.

## Claims

1. Screw-less connection clamp having the following features:
a contact part (3) having a connection section (4) to which a conductor (1, 2) is to be electrically connected,
a clamping spring (10),
a metallic frame (20) which surrounds the clamping spring (10) and is designed to be inserted into insulating housing means (31, 33) of an electrical apparatus,
wherein the frame (20) further at least partially accommodates the connection section (4),
wherein the clamping spring (10) comprises a limb (11) for moving the frame (20) relative to and in a direction transverse to the connection section (4) in order to clamp the conductor (1,2)- which is to be connected - between the frame (20) and connection section (4),
**characterised by**
an actuating element for the clamping spring (10),
and in that a blocking device (42) in a blocking position holds the frame (20) in a position in which the clamping spring (10) is pre-stressed, wherein the blocking device (42) extends in a direction transverse to the actuation axis of the actuating element (40, 41), and in that the actuating element is formed as a release device (40, 41) which is capable of releasing the blocking position for the frame in order to bring the limb (11) into action.

2. Screw-less connection clamp as claimed in Claim 1, **characterised in that** in the blocking position, the blocking device (42) bears against a side wall (22) of the frame, against which side wall the clamping limb (11) bears, from the opposite side, and **in that** the actuating element causes the blocking position to be released by releasing the blocking device (42) from the side wall.

3. Screw-less connection clamp as claimed in any one of the preceding Claims, **characterised in that** the clamping limb (11) of the clamping spring (10) bears substantially completely against a side wall (22) of the metallic frame (20).

4. Screw-less connection clamp as claimed in Claim 3, **characterised in that** the clamping limb (11) of the clamping spring (10) is fixed to the side wall (22) or is formed integrally therewith.

5. Screw-less connection clamp as claimed in any one of the preceding Claims, **characterised in that** the clamping spring (10) appears V-shaped in its longitudinal cross-section and comprises, in addition to the clamping limb (11), a bearing limb (12) for supporting against a support device disposed in the frame.

6. Screw-less connection clamp as claimed in Claim 5, **characterised in that** the support device is the connection section (4).

7. Screw-less connection clamp as claimed in any one of the preceding Claims, **characterised in that** the insulating housing means (31, 33) have a housing free space (37) which provides a clearance area into which the clamping limb (11) is capable of moving the frame (20) when the blocking position is released.

8. Screw-less connection clamp as claimed in Claim 7, **characterised in that** the housing free space (37) provides a clearance area having a greater width than the maximum movement possible by the frame relative to and in the direction transverse to the connection section (4).

9. Screw-less connection clamp comprising:
a contact part (3) having a contact section and a connection section (4) to which a conductor (1, 2) is to be electrically connected,
a clamping spring (10),
a metallic frame (20) which substantially completely surrounds the clamping spring (10) and is designed to be inserted into insulating housing means (31, 33) of an electrical apparatus, in particular an electrical plugging apparatus, wherein the frame (20) further at least partially accommodates the connection section (4),
wherein the clamping spring (10) comprises a clamping spring end (11) for moving the frame (20) relative to and in a direction transverse to the connection section (4) in order to clamp the conductor (1, 2)- which is to be connected - between the frame (20) and connection section (4),
**characterised by**
an actuating element for the clamping spring (10),
and in that a blocking device (42, 42') in a blocking position holds the frame (20) in a position in which the clamping spring (10) is pre-stressed, wherein the blocking device (42, 42') extends in a direction transverse to the actuation axis of the actuating element (40, 41), and in that the actuating element is formed as a release device (40, 41) which is capable of releasing the blocking position for the frame in order to bring the clamping spring end (11) into action.

10. Screw-less connection clamp as claimed in Claim 9, **characterised in that** in the blocking position, the blocking device (42, 42') bears against a side wall (22) of the frame, against which side wall the clamping spring end (11) bears, from the opposite side, and **in that** the actuating element causes the blocking position to be released by releasing the blocking device (42) from the side wall.

11. Screw-less connection clamp as claimed in Claim 10, **characterised in that** the clamping spring end (11) of the clamping spring (10) bears substantially completely against the side wall (22) of the metallic frame (20).

12. Screw-less connection clamp as claimed in Claim 11, **characterised in that** the clamping spring end (11) of the clamping spring (10) is fixed to the side wall (22) or is formed integrally therewith.

13. Screw-less connection clamp as claimed in any one of Claims 9 to 12, **characterised in that** the insulating housing means (31, 33) have a housing free space (37) which provides a clearance area into which the clamping spring end (11) is capable of moving the frame (20) when the blocking position is released.

14. Screw-less connection clamp as claimed in Claim 13, **characterised in that** the housing free space (37) provides a clearance area having a greater width than the maximum movement possible by the frame relative to and in the direction transverse to the connection section (4).

15. Screw-less connection clamp as claimed in any one of Claims 9 to 14, **characterised in that** the clamping spring (10) appears V-shaped in its longitudinal cross-section having two limbs disposed thereon so that the clamping spring comprises, in addition to the clamping spring end (11), a bearing spring end (12) for supporting against a support device disposed in the frame.

16. Screw-less connection clamp as claimed in any one of Claims 9 to 14, **characterised in that** the clamping spring (10) includes at least one helical spring which is substantially cylindrical in the form of a compression spring, of which one end coil acts as a clamping limb (11) and the end coil of the opposite end of the clamping spring acts as a bearing spring limb (12) for supporting against a support device disposed in the frame.

17. Screw-less connection clamp as claimed in any one of the two preceding Claims, **characterised in that** the support device is the connection section (4).

18. Screw-less connection clamp as claimed in any one of the preceding Claims 1 to 17, **characterised in that** the insulating housing means (33) have a bearing shoulder (35), to which a tensioning arc of a clamping spring (10) can be applied in the blocking position.

19. Screw-less connection clamp as claimed in any one of Claims 1 to 18, wherein the metallic frame (20) forms, with the clamping spring (10), a structural unit which is designed to be inserted into insulating housing means (31, 33) of an electrical apparatus.

20. Screw-less connection clamp as claimed in any one of Claims 1 to 19, **characterised in that** the actuating element (40, 41' ) is held and guided in parallel with the side wall (22) of the frame, against which side wall the clamping spring bears.

21. Screw-less connection clamp as claimed in any one of Claims 1 to 20, **characterised in that** the blocking device (42, 42') is formed on the actuating element (40, 40').

22. Screw-less connection clamp as claimed in any one of Claims 1 to 21, **characterised in that** the frame (20) is inserted in insulating housing means (31, 33) which comprise a conductor insertion opening (34), a housing free space (37) for the engagement of the blocking device and a channel (38), which communicates with the housing free space, for the engagement of the actuating element (40, 40').

23. Screw-less connection clamp as claimed in the preceding Claim, wherein the actuating element (40, 40') comprises an actuating axis which extends substantially in parallel with the conductor insertion axis of the conductor insertion opening.

24. Screw-less connection clamp as claimed in any one of Claims 1 to 23, **characterised in that** the connection section (4) subdivides the interior of the frame (20) substantially into two adjacent partial areas, one area for accommodating the conductor (1, 2) to be connected and one area in which the clamping spring (10) is arranged.

25. Screw-less connection clamp as claimed in any one of Claims 1 to 24, **characterised in that** the actuating element (40) defines a pressure axis as the actuating axis.

26. Screw-less connection clamp as claimed in any one of Claims 1 to 25, **characterised in that** the blocking device (42) is connected to a returning device (43) for returning the blocking device to the blocking position, and **in that** the actuating element causes the returning device to be tensioned by releasing the blocking device (42).

27. Screw-less connection clamp as claimed in Claim 26, **characterised in that** the housing free space (37) comprises a tensioning opening (39) for the engagement of a tool for moving the frame (20) out of the housing free space in order to tension the clamping spring (10).

28. Screw-less connection clamp as claimed in Claim 27, **characterised in that** the returning device is disposed between the housing means (31, 33) and the blocking device (42) and causes the blocking device to be returned to the blocking position when the frame (20) has been moved out of the housing free space.

29. Screw-less connection clamp as claimed in any one of the preceding Claims, **characterised in that** the channel (38), which communicates with the housing free space (37), has an opening to the outside and is designed to guide an elongate actuating element, at one of whose ends a protrusion (42), as the blocking device, extends into the housing free space (37), said protrusion being capable, in the blocking position, of holding the frame (20) in a position (20), wherein the other end of the actuating element extends out of the housing in the form of a pushbutton (41) for releasing the blocking position, and is capable of tensioning a spring device, which is connected to the housing means (31, 33), when the blocking position is released.

30. Screw-less connection clamp as claimed in any one of Claims 1 to 24, **characterised in that** the actuating element (40') defines an axis of rotation as the actuating axis.

31. Screw-less connection clamp as claimed in the preceding Claim, **characterised in that** the blocking device (42') forms an eccentric surface in relation to the axis of rotation.

32. Screw-less connection clamp as claimed in any one of Claims 30 to 31, **characterised in that** the channel (38), which communicates with the housing free space (37), is formed in parallel with the frame side wall (22), comprises an opening to the outside and is designed to guide an elongate actuating element, wherein one end of the actuating element extends out of the housing as the actuating member (41) for rotating the actuating element in order to release the blocking position, in which a protrusion defining an eccentric surface extends into the housing free space (37) as the blocking device for holding the frame (20).

33. Screw-less connection clamp as claimed in any one of Claims 1 to 32, **characterised in that** the contact part (3) comprises a contact section which is inserted at least partially in insulating housing means (31) outside the frame (20).

34. Screw-less connection clamp as claimed in any one of Claims 1 to 33, wherein the contact part (3) comprises a contact section which is formed in a pin-like or sleeve-like manner.

35. Screw-less connection clamp as claimed in any one of Claims 1 to 34, wherein the insulating housing means (31, 33) are designed for accommodating a large number of contact parts (3) and clamping springs (10) and frames (20) accommodating them.

36. Screw-less connection clamp as claimed in any one of Claims 1 to 35, wherein the insulating housing means (31, 33) are formed as an insert housing within a housing (30a, 30b) of an electrical apparatus, in particular an electrical plugging apparatus.

37. Electrical plugging apparatus including a screw-less connection clamp as claimed in any one of the preceding Claims 1 to 36.

38. Electrical plugging apparatus as claimed in the preceding Claim, which comprises an external housing consisting of two parts, wherein one housing part is formed as a coupling housing and the other housing part is formed as a cover housing or hood.

39. Electrical plugging apparatus as claimed in the preceding Claim, wherein the insulating housing means are disposed, as an insert housing, in the coupling housing.

## Revendications

1. Borne de raccordement sans vis, présentant les caractéristiques suivantes :
une partie de contact (3) avec section de raccordement (4), à laquelle un conducteur (1, 2) doit être raccordé électriquement,
un ressort de serrage (10),
un cadre (20) métallique, qui entoure le ressort de serrage (10) et est conçu pour être inséré dans des moyens de boîtier (31, 33) isolants d'un dispositif électrique, le cadre (20) recevant au moins partiellement également la section de raccordement (4),
le ressort de serrage (10) présentant une branche (11) pour le déplacement du cadre (20) par rapport et dans une direction transversalement à la section de raccordement (4), afin de serrer le conducteur (1, 2) à raccorder entre le cadre (20) et la section de raccordement (4),
**caractérisée par**
un élément d'actionnement pour le ressort de serrage (10),
et en ce qu'un dispositif de blocage (42) maintient le cadre (20) en situation de blocage, dans une position dans laquelle le ressort de serrage (10) est pré-tendu, le dispositif de blocage (42) s'étendant dans une direction transversalement à l'axe d'actionnement de l'élément d'actionnement (40, 41), et en ce que l'élément d'actionnement est conçu sous forme d'un dispositif de déclenchement (40, 41), qui est susceptible de desserrer la position de blocage pour le cadre afin de rendre active la branche (11).

2. Borne de raccordement sans vis selon la revendication 1, **caractérisée en ce que** le dispositif de blocage (42) s'appuie dans la position de blocage sur une paroi latérale (22) du cadre, à laquelle la branche de serrage (11) est adjacente, à partir du côté opposé, et **en ce que** l'élément d'actionnement entraîne le détachement de la position de blocage par le détachement du dispositif de blocage (42) de la paroi latérale.

3. Borne de raccordement sans vis selon l'une quelconque des revendications précédentes, **caractérisée en ce que** la branche de serrage (11) du ressort de serrage (10) s'appuie sensiblement complètement sur une paroi latérale (22) du cadre (20) métallique.

4. Borne de raccordement sans vis selon la revendication 3, **caractérisée en ce que** la branche de serrage (11) du ressort de serrage (10) est fixée sur la paroi latérale (22) ou est conçue d'une seule pièce avec celle-ci.

5. Borne de raccordement sans vis selon l'une quelconque des revendications précédentes, **caractérisée en ce que** le ressort de serrage (10) apparaît en forme de V en coupe longitudinale et présente, en dehors de la branche de serrage (11), encore une branche d'appui (12) pour le soutien sur un dispositif de soutien disposé dans le cadre.

6. Borne de raccordement sans vis selon la revendication 5, **caractérisée en ce que** le dispositif de soutien est la section de raccordement (4).

7. Borne de raccordement sans vis selon l'une quelconque des revendications précédentes, **caractérisée en ce que** les moyens de boîtier (31, 33) isolants présentent un espace libre de boîtier (37) qui fournit un espace d'évitement dans lequel la branche de serrage (11) est susceptible de déplacer le cadre (20) par détachement de la position de blocage.

8. Borne de raccordement sans vis selon la revendication 7, **caractérisée en ce que** l'espace libre de boîtier (37) fournit un espace d'évitement avec une largeur plus grande que la possibilité de déplacement maximale du cadre par rapport et dans la direction transversale à la section de raccordement (4).

9. Borne de raccordement sans vis, comprenant :
une partie de contact (3) avec section de contact et une section de raccordement (4), à laquelle un conducteur (1, 2) doit être raccordé électriquement,
un ressort de serrage (10),
un cadre (20) métallique, qui entoure pratiquement complètement le ressort de serrage (10) et est conçu pour être inséré dans des moyens de boîtier (31, 33) isolants d'un dispositif électrique, en particulier d'un dispositif à enfichage électrique, le cadre (20) logeant au moins partiellement également la section de raccordement (4),
le ressort de serrage (10) présentant une extrémité de ressort de serrage (11) pour le déplacement du cadre (20) par rapport et dans une direction transversale à la section de raccordement (4), afin de serrer le conducteur (1, 2) à raccorder entre le cadre (20) et la section de raccordement (4),
**caractérisée par**
un élément d'actionnement du ressort de serrage (10),
et en ce qu'un dispositif de blocage (42, 42') maintient le cadre (20) en situation de blocage dans une position à laquelle le ressort de serrage (10) est pré-tendu, le dispositif de blocage (42, 42') s'étendant dans une direction transversale à l'axe d'actionnement de l'élément d'actionnement (40, 41), et en ce que l'élément d'actionnement est conçu sous forme d'un dispositif de déclenchement (40, 41), qui est susceptible de détacher la position de blocage pour le cadre, afin de rendre active l'extrémité du ressort de serrage (11).

10. Borne de raccordement sans vis selon la revendication 9, **caractérisée en ce que** le dispositif de blocage (42, 42') s'appuie en position de blocage sur une paroi latérale (22) du cadre, à laquelle l'extrémité du ressort de serrage (11) est adjacente, à partir du côté opposé, et **en ce que** l'élément d'actionnement entraîne le détachement de la position de blocage par le détachement du dispositif de blocage (42) de la paroi latérale.

11. Borne de raccordement sans vis selon la revendication 10, **caractérisée en ce que** l'extrémité (11) du ressort de serrage (10) s'appuie pratiquement complètement sur la paroi latérale (22) du cadre (20) métallique.

12. Borne de raccordement sans vis selon la revendication 11, **caractérisée en ce que** l'extrémité (11) du ressort de serrage (10) est fixée sur la paroi latérale (22) ou est conçue d'une seule pièce avec celle-ci.

13. Borne de raccordement sans vis selon l'une quelconque des revendications 9 à 12, **caractérisée en ce que** les moyens de boîtier (31, 33) isolants présentent un espace libre de boîtier (37) qui fournit un espacement d'évitement dans lequel l'extrémité de ressort de serrage (11) est susceptible de déplacer le cadre (20) lors du desserrage de la position de blocage.

14. Borne de raccordement sans vis selon la revendication 13, **caractérisée en ce que** l'espace libre de boîtier (37) fournit un espace d'évitement avec une largeur plus grande que la possibilité de déplacement maximale du cadre par rapport et dans la direction transversale à la section de raccordement (4).

15. Borne de raccordement sans vis selon l'une quelconque des revendications 9 à 14, **caractérisée en ce que** le ressort de serrage (10) apparaît en coupe longitudinale en forme de V avec deux branches disposées dessus, de sorte que le ressort de serrage présente, en dehors de l'extrémité du ressort de serrage (11), également une extrémité de ressort d'application (12) pour le soutien sur un dispositif de soutien disposé dans le cadre.

16. Borne de raccordement sans vis selon l'une quelconque des revendications 9 à 14, **caractérisée en ce que** le ressort de serrage (10) comprend au moins un ressort à boudin de forme sensiblement cylindrique comme ressort de pression, à partir duquel une spire d'extrémité fait office de branche de serrage (11) et la spire finale de l'extrémité opposée du ressort de serrage fait office de branche de ressort d'application (12) pour le soutien sur un dispositif de soutien disposé dans le cadre.

17. Borne de raccordement sans vis selon l'une quelconque des deux revendications précédentes, **caractérisée en ce que** le dispositif de soutien est la section de raccordement (4).

18. Borne de raccordement sans vis selon l'une quelconque des revendications 1 à 17 précédentes, **caractérisée en ce que** les moyens de boîtier (33) isolants présentent un épaulement d'appui (35) sur lequel un arc de tension d'un ressort de serrage (10) peut s'appuyer en position de blocage.

19. Borne de raccordement sans vis selon l'une quelconque des revendications 1 à 18, le cadre (20) métallique formant avec le ressort de serrage (10) un module qui est conçu pour être inséré dans des moyens de boîtier (31, 33) isolants d'un dispositif électrique.

20. Borne de raccordement sans vis selon l'une quelconque des revendications 1 à 19, **caractérisée en ce que** l'élément d'actionnement (40, 41') est maintenu et guidé parallèlement à la paroi latérale (22) du cadre, sur laquelle le ressort de serrage s'appuie.

21. Borne de raccordement sans vis selon l'une quelconque des revendications 1 à 20, **caractérisée en ce que** le dispositif de blocage (42, 42') est réalisé sur l'élément d'actionnement (40, 40').

22. Borne de raccordement sans vis selon l'une quelconque des revendications 1 à 21, **caractérisée en ce que** le cadre (20) est inséré dans des moyens de boîtier (31, 33) isolants, qui présentent une ouverture d'introduction de conducteur (34), un espace libre de boîtier (37) pour l'engagement du dispositif de blocage et un canal (38) communiquant avec l'espace libre de boîtier pour l'engagement de l'élément d'actionnement (40, 40').

23. Borne de raccordement sans vis selon la revendication précédente, l'élément d'actionnement (40, 40') présentant un axe d'actionnement agencé sensiblement parallèlement à l'axe d'introduction de conducteur de l'ouverture d'introduction de conducteur.

24. Borne de raccordement sans vis selon l'une quelconque des revendications 1 à 23, **caractérisée en ce que** la section de raccordement (4) subdivise l'espace intérieur du cadre (20) principalement en deux espaces partiels voisins, un espace pour le logement du conducteur (1, 2) à raccorder et un espace dans lequel est disposé le ressort de serrage (10).

25. Borne de raccordement sans vis selon l'une quelconque des revendications 1 à 24, **caractérisée en ce que** l'élément d'actionnement (40) définit un axe de pression comme axe d'actionnement.

26. Borne de raccordement sans vis selon l'une quelconque des revendications 1 à 25, **caractérisée en ce que** le dispositif de blocage (42) est en liaison avec un dispositif de rappel (43) pour le rappel du dispositif de blocage dans la position de blocage, et **en ce que** l'élément d'actionnement entraîne une tension du dispositif de rappel par détachement du dispositif de blocage (42).

27. Borne de raccordement sans vis selon la revendication 26, **caractérisée en ce que** l'espace libre de boîtier (37) présente une ouverture de tendeur (39) pour l'engagement d'un outil pour la sortie du cadre (20) de l'espace libre de boîtier pour la tension du ressort de serrage (10).

28. Borne de raccordement sans vis selon la revendication 27, **caractérisée en ce que** le dispositif de rappel est disposé entre les moyens de boîtier (31, 33) et le dispositif de blocage (42) et entraîne le rappel du dispositif de blocage dans la position de blocage lorsque le cadre (20) est déplacé hors de l'espace libre de boîtier.

29. Borne de raccordement sans vis selon l'une quelconque des revendications précédentes, **caractérisée en ce que** le canal (38) communiquant avec l'espace libre de boîtier (37) présente une ouverture vers l'extérieur et est conçu pour le guidage d'un élément d'actionnement allongé, sur une extrémité duquel une partie saillante (42) s'avance comme dispositif de blocage dans l'espace libre de boîtier (37), qui est susceptible de maintenir en position de blocage le cadre (20) dans une position (20), l'autre extrémité de l'élément d'actionnement s'étendant à la sortie du boîtier sous forme de bouton-poussoir (41) pour le détachement de la position de blocage et qui est susceptible, par détachement de la position de blocage, de tendre un dispositif à ressort en liaison avec les moyens de boîtier (31, 33).

30. Borne de raccordement sans vis selon l'une quelconque des revendications 1 à 24, **caractérisée en ce que** l'élément d'actionnement (40') définit un axe de rotation comme axe d'actionnement.

31. Borne de raccordement sans vis selon la revendication précédente, **caractérisée en ce que** le dispositif de blocage (42') forme une surface d'excentrique par rapport à l'axe de rotation.

32. Borne de raccordement sans vis selon l'une quelconque des revendications 30 à 31, **caractérisée en ce que** le canal (38) communiquant avec l'espace libre du boîtier (37) est conçu parallèlement à la paroi latérale du cadre (22), présente une ouverture vers l'extérieur et est conçu pour le guidage d'un élément d'actionnement allongé, une extrémité de l'élément d'actionnement s'étendant à la sortie du boîtier sous forme d'élément d'actionnement (41) pour la rotation de l'élément d'actionnement pour le détachement de la position de blocage, dans laquelle une saillie définissant une surface d'excentrique s'avance comme dispositif de blocage pour le maintien du cadre (20) dans l'espace libre du boîtier (37).

33. Borne de raccordement sans vis selon l'une quelconque des revendications 1 à 32, **caractérisée en ce que** la partie de contact (3) présente une section de contact qui est insérée à l'extérieur du cadre (20) au moins partiellement dans des moyens de boîtier (31) isolants.

34. Borne de raccordement sans vis selon l'une quelconque des revendications 1 à 33, la partie de contact (3) présentant une section de contact qui est conçue à la façon d'une broche ou à la façon d'une douille.

35. Borne de raccordement sans vis selon l'une quelconque des revendications 1 à 34, les moyens de boîtier (31, 33) isolants étant conçus pour le logement d'une pluralité de parties de contact (3) et de ressorts de serrage (10) et de cadres (20) recevant ceux-ci.

36. Borne de raccordement sans vis selon l'une quelconque des revendications 1 à 35, les moyens de boîtier (31, 33) isolants étant conçus comme boîtier d'insertion à l'intérieur d'un boîtier (30a, 30b) d'un dispositif électrique, en particulier d'un dispositif à enfichage électrique.

37. Dispositif à enfichage électrique comprenant une borne de raccordement sans vis selon l'une quelconque des revendications 1 à 36 précédentes.

38. Dispositif à enfichage électrique selon la revendication précédente, qui présente un boîtier extérieur constitué de deux parties, une partie de boîtier étant conçue comme boîtier d'accouplement et l'autre partie de boîtier comme boîtier de recouvrement ou capot.

39. Dispositif à enfichage électrique selon la revendication précédente, les moyens de boîtier isolants étant disposés comme boîtier d'insertion dans le boîtier d'accouplement.
